# EUROPÄISCHE PATENTANMELDUNG

(11) **EP 0 363 812 A2**
(43) Veröffentlichungstag der Anmeldung: **18.04.1990**
(21) Anmeldenummer: 89118445.9
(22) Anmeldetag: 04.10.1989
(51) Int. Cl.: F23C 11/02

(54) **Verfahren und Anlage zur Dampferzeugung, insbesondere in Heizkraftwerken**

(30) Priorität: 10.10.1988 DE 3834801
(71) Anmelder: HANNOVER-BRAUNSCHWEIGISCHE STROM-VERSORGUNGS-AKTIENGESELLSCHAFT, D-30169 Hannover (DE)
(72) Erfinder: Schinkel, Fritz, Dipl.-Ing., D-3000 Hannover 61 (DE)
(74) Vertreter: Patentanwälte Wenzel & Kalkoff

(57) **Zusammenfassung**

Bei der Dampferzeugung in Heizkraftwerken wird, um die Nachbehandlung von Rauchgasen zur Schadstoffreduktion zu vermeiden, die Wirbelschichttechnik eingesetzt. Dabei erfolgt die Kohleverbrennung bei relativ niedrigen Temperaturen um 850° C, wobei in der Wirbelschicht (1) aus Kohle und Kalk kein bzw. kaum thermisches Stickoxid gebildet wird und sich bildendes SO₂ zu Kalziumsulfat umgesetzt wird. Durch die niedrigen Temperaturen ergibt sich jedoch ein höherer Ausstoß an CO, besonders im Teillastbetrieb. Um diesen zu reduzieren, wird dem Freiraum (3) über dem Wirbelbett (2) zusätzlich Wärme (4) zugeführt, wodurch eine gezielte Beeinflussung der Freiraumtemperatur unabhängig von der der Wirbelschicht erzielt und die Umsetzung von CO zu CO₂ erheblich gesteigert werden kann. Durch Drosselung (6) der dem Wirbelbett zuzuführenden Luftmenge unter die stöchiometrisch erforderliche zusätzliche Luftzufuhr zum Freiraum unter gleichzeitiger Wärmezufuhr kann weiterhin eine Reduzierung der NOₓ-Werte erreicht werden.

## Beschreibung

Die Erfindung betrifft ein Verfahren zur Dampferzeugung, insbesondere in Heizkraftwerken, mittels Verbrennung fester Brennstoffe, insbesondere Kohle, durch ein Wirbelschichtverfahren, bei dem in einer die Brennstoffe umfassenden Wirbelschicht die Verbrennung bei - verhältnismaßig niedrigen - Temperaturen bis zu ca. 900 °C erfolgt, wobei den Gasen oberhalb des Wirbelbettes zusätzlich Wärme zugeführt wird, sowie eine Anlage zur Dampferzeugung mittels Verbrennens fester Brennstoffe in einem stationären Wirbelschichtkessel, wobei in dem Kessel oberhalb einer Wirbelschicht, in der Regel aus Kohle und Kalk, ein Freiraum für die erzeugten Heizgase gebildet ist. Bei Kohle als festem Brennstoff, also einem schwefelhaltigen Material, wird sich bildendes SO₂ mittels des Kalks zu Kalziumsulfat umgesetzt.

Die Wirbelschichttechnik findet in der Praxis insbesondere in Heizkraftwerken Anwendung mit dem Ziel, die Nachbehandlung von Rauchgasen zur Schadstoffreduktion zu vermeiden, indem man die Verbrennung der festen Brennstoffe regelmäßig bei niedrigen Temperaturen um 850 °C durchführt. Hierdurch erreicht man, daß einerseits kein bzw. kaum thermisches Stickoxid gebildet wird und andererseits beim Verbrennungsprozeß von Kohle sich bildendes SO₂ an Kalkstein optimal zu Kalziumsulfat umgesetzt wird. Als Nachteil der Verbrennung bei niedrigen Temperaturen ergibt sich jedoch ein höherer Ausstoß an giftigem Kohlenmonoxid als bei herkömmlichen Rost- oder Kohlestaubfeuerungen.

Der in der Praxis übliche atmosphärische, stationäre Wirbelschichtkessel bildet infolge der Wirbelschicht einen chemischen Reaktor in einem Dampfkessel. Durch die Wärmeabfuhr aus der Wirbelschicht an die Heizflächen kann der wichtigste Parameter, die Temperatur der Wirbelschicht, nicht unabhängig von der Kesselleistung verändert werden. Zum anderen kann man die Temperatur im Wir belbett nicht über 900 °C steigern, weil dann die Ascheerweichung einsetzt, die die Wirbelschichtverbrennung zum Erliegen bringt. Zur Vermeidung dieser Nachteile hat man eine zirkulierende Wirbelschicht entwikkelt, bei der der Wirbelschicht-Reaktor, der Dampfkessel und der Aschekühler getrennte Apparate sind. Diese Technologie ist in den Anschaffungskosten erheblich teuerer und daher nur für größere Dampfkessel (über 30 t/h) wirtschaftlich einsetzbar.

Der Mangel dieses allgemeinen Standes der Technik in der Praxis ist, daß die vorhandenen atmosphärischen, stationären Wirbelschichtkessel den verschärften Forderungen des Immissionsschutzes speziell hinsichtlich des Kohlenmonoxidwertes im Rauchgas von höchstens 250 mg/m³ besonders im Teillastbereich nicht mehr genügen, so daß neue stationäre Wirbelschichtkessel zur Verbrennung von Kohle insbesondere im Bereich kleiner Leistungen nicht mehr wirtschaftlich gebaut werden können.

Das Problem der Nachverbrennung von Schadstoffen ist auf den verschiedensten Gebieten bekannt.

So haben ein Verfahren sowie eine Anlage zur Dampferzeugung der eingangs beschriebenen Art (DE-PS 32 18 724) das Ziel, die Menge der aus der Wirbelschicht austretenden, unverbrannten Brennstoffteilchen wesentlich zu verringern, um die Belastung des nachgeschalteten Filters zu reduzieren. Mit anderen Worten sollen Feststoffteilchen nachverbrannt werden. Diese Verbrennung erfolgt im Bereich eines eingezogenen Strömungsquerschnitts des Rauchgaszuges, also in einer Zone, die maßgeblich vom Wirbelbett entfernt liegt und in der bereits eine wesentliche Verringerung der Temperatur der Abgase nach Austritt aus dem Wirbelbett stattgefunden hat. Um solche Feststoffteilchen zu verbrennen, ist eine erhebliche Erhöhung der Temperatur und vor allem auch die Verengung des Querschnittes für den Gaszug erforderlich, um die Feststoffteilchen durch die Flamme zu schicken und sie verbrennen zu können. Es muß zu diesem Zweck im Bereich der Nachbrenner im Mittel eine Temperatur von wesentlich mehr als 900°C herrschen, um die Verbrennung der Feststoffteilchen vollständig durchzuführen zu können. Diese Temperatur liegt in der Regel zwischen 1200 und 1600°C und die Teilchen müssen bei dieser Temperatur einige Zeit verweilen. Dafür ist ein relativ großer Raum erforderlich. Im Anschluß an diese Nachverbrennung sinken dann die Temperaturen durch Wärmeabfuhr an den Heizflächen. Dieses Verfahren zielt auf die Verbrennung von Feststoffteilchen, was konstruktive Vorkehrungen wie eine Verengung des Kesselquerschnittes und eine längere ungekühlte Verweilstrecke hinter der Flammenzone zur Erzielung eines genügenden Ausbrandes erforderlich macht. Nachteilig ist, daß durch die notwendigen hohen Temperaturen und den Luftüberschuß thermisches Stickoxid gebildet wird.

Weiterhin ist ein Verfahren bekannt (JP 59-81409), bei dem im Freiraum oberhalb eines Wirbelbettes unverbrannte Bestandteile, also sowohl gasförmige als auch feste, durch Zufuhr von Gas in Flammenform verbrannt werden sollen. Zu diesem Zwecke wird einerseits eine trockene Destillation von Kohle durchgeführt und das dadurch entstehende Gas über eine Klappe der Brennerdüse zugeführt. Als weitere Heizgasquelle dient ein Kohlenvorratsbehälter, von dem Abgas auf dem Wege über eine Klappe einer weiteren Brennerdüse zugeführt wird. Ziel dieses Verfahrens ist es, die Wirbelbettemperatur auf 700° abzusenken, um auf jeden Fall die Entstehung thermischer Stickoxide, also zusätzlicher Stickoxide zu denen, die beim thermischen Zerfall der Kohle während der Verbrennung in folge der in dieser vorhandenen Stickstoffverbindungen entstehen, zu vermeiden. Diese ohnehin in der Kohle vorhandenen Stickstoffverbindungen sind nicht zu verwechseln mit den thermischen Stickoxiden, die bei der Verbrennung bei hohen Temperaturen durch die Verbindung des Luftstickstoffs mit dem Luftsauerstoff entstehen und ggf. durch Sekundärverfahren beseitigt werden müssen.

Weiterhin ist eine Zweistufen-Feuerungsanlage mit einer ersten Stufe in Form einer Pyrolyse- oder Schwelkammer und einer zweiten Stufe in Form einer Nachverbrennungskammer bekannt (DE-A1 35 03 603), bei der letztere als Zyklon ausgebildet ist. Anders wäre die Abscheidung der Asche nicht möglich. Ziel der Zweistufigkeit der Verbrennung ist es, das Verdampfen von Schwermetallen, wie sie insbesondere bei der Müllbeseitigung anfallen, zu vermeiden. Damit soll erreicht werden, daß an sich nicht verbrennbare, umweltbelastende Stoffe wie Schwermetalle in die Gasphase gebracht und mit dem Abgas in die Umwelt abgegeben werden können oder durch aufwendige andere Verfahren wieder abgeschieden werden müssen. Bei dem Zweistufen-Verfahren entstehen solche Gefahren durch die niedrige Temperatur in der ersten Verbrennungskammer nicht, und diese Stoffe können über die Asche ausgeschieden werden. Die niedrige Luftzufuhr dient mithin lediglich dazu, die Temperaturen in der Schwelkammer niedrig zu halten. Mit anderen Worten wird hier die reduzierte Luftzuführung zur Temperatursteuerung, und zwar mit dem Zwekke der Vermeidung eines zu hohen Gasdruckes der Schwermetalle, eingesetzt. Aufgrund der geringen Luftzufuhr in der ersten Verbrennungsstufe und den damit - gezielt - niedrigen Temperaturen ergeben sich hohe unverbrannte Anteile, so daß in der zweiten Verbrennungsphase nicht nur die zur Verbrennung erforderliche Luft zuzuführen ist, sondern zusätzlich eine besonders gute Vermischung der Luft mit den zu verbrennenden Gasen erfolgen muß, weshalb auch ausdrücklich die Anordnung eines technisch aufwendigen Zyklons erforderlich ist.

Der Erfindung liegt deshalb die Aufgabe zugrunde, die Wirbelschichttechnik sowie diese realisierende Anlagen, also solche zur Dampferzeugung unter Einsatz von atmosphärischen, stationären Wirbelschichtkesseln so zu ver bessern, daß sie hinsichtlich ihres Emissionsverhaltens die Forderungen nach optimaler Reinhaltung der Luft erfüllen.

Diese Aufgabe wird bei dem eingangs dargelegten Verfahren dadurch gelöst, daß die zusätzliche Wärmezufuhr in dem Freiraum oberhalb des Wirbelbetts erfolgt, die dem Wirbelbett zuzuführende Luftmenge unter Beibehaltung der Verbrennungstemperatur unter die stöchiometrisch erforderliche Lufmenge gedrosselt und die Luftzufuhr zum Freiraum gesteigert wird während bei der Anlage die Lösung dadurch erfolgt, daß dem Freiraum mindestens je eine Wärmequelle, beispielsweise ein Brenner, zur zusätzlichen, gezielten Energiezufuhr und eine Einrichtung zur Zufuhr von Zusatzluft in die im Freiraum befindlichen Verbrennungsgase zugeordnet ist. Durch diese Maßnahmen läßt sich, allgemein betrachtet, eine Optimierung der Verhältnisse im Wirbelbett hinsichtlich der Temperaturen und der Abgasbestandteile (letztere im Hinblick auf die Umweltbelastung) erreichen. Dabei ist zu beachten, daß die Wirbelbettemperatur nicht über ca. 900° gefahren werden darf, um vorrangig ein Sintern der Asche (mit der Folge der Klumpenbildung) zu vermeiden und außerdem die Stickoxidbildung in Grenzen zu halten. Zwar würde bei Temperaturen über 900° im Raum über dem Wirbelbett eine hinreichende Oxydation von CO zu CO₂ erfolgen können, jedoch nur mit dem vorerwähnten Nachteil der Klumpenbildung. Nach der Erfindung kann hingegen durch die Wärmezufuhr zu dem Freiraum die Freiraumtemperatur vom Betrieb der Wirbelschichttemperatur unabhängig gemacht und für sich gezielt beeinflußt werden. Durch die Erhöhung der Freiraumtemperatur kann die Reaktionsgeschwindigkeit bei der Umsetzung des Kohlenmonoxids mit Sauerstoff zu Kohlendioxid erheblich gesteigert werden. Hierdurch erreicht man, wie Versuche gezeigt haben, erheblich niedri gere Gehalte an Kohlenmonoxid im Abgas, und man kann die Temperatur der Wirbelschicht bei niedrigen Werten belassen.

Bei dem Freiraum handelt es sich um eine Zone des Kessels, die zum durch die Wirbelschicht bedingten Querschnitt des Brennraumes gehört, also nicht eine Einengung im Abgas-Rauchgaskanal ist, sondern ein Raum, in dem die Brennstoffteilchen infolge Verminderung der Gasgeschwindigkeit dazu gebracht werden, wieder - infolge Schwerkraft - in das Wirbelbett zurückzufallen. Wie hoch der Freiraum ist, hängt letztlich von den konstruktiven Gegebenheiten ab.

Infolge der Drosselung der dem Wirbelbett zuzuführenden Luftmenge unter die stöchiometrisch erforderliche und der Steigerung der Luftzufuhr zum Freiraum unter gleichzeitiger Wärmezufuhr zu diesem ergibt sich eine besonders zweckmäßige Möglichkeit der Reduzierung der NOₓ-Werte, und zwar vor allem im Hinblick auf den nach neuen Richtlinien vorgeschriebenen Wert von weniger als 500 mg/m³ Rauchgas. Man nutzt dabei die reduzierende Wirkung des Kohlenmonoxids auf die Stickoxide, wobei zunächst durch Drosselung der Luftzufuhr zum Wirbelbett die CO-Bildung bewußt hochgetrieben wird, damit aufgrund der Gleichgewichtsverhältnisse eine stärkere Reduktion der Stickoxide zu elementarem Stickstoff durch das Kohlenmonoxid stattfindet und dann das überschüssige Kohlenmonoxid mit der Zusatzluft an den Wärmequellen im Freiraum zu Kohlendioxid umgesetzt wird. Im Gegensatz zu der aus der DE-A1-3503603 bekannte Verfahrensweise erfolgt bei der Erfindung die Drosselung der Luftzufuhr zum Wirbelbett nicht zum Zwecke der Herabsetzung der Wirbelbettemperatur. Vielmehr soll das Wirbelbett immer innerhalb der wirtschaftlich sinnvollen Grenzen, also bei ca. 850°, gehalten werden, um gerade unterhalb der Sintergrenze zu bleiben und in der Auslegung der Anlage deren Größe auf einem Minimum halten zu können. Die Temperatur im Wirbelbett soll ausdrücklich nicht abgesenkt werden, weil durch eine solche Temperaturabsenkung die Reaktionsgeschwindigkeit bei der Umsetzung von CO und NOₓ zu CO₂ und N₂ absinken würde.

Auf diese Weise wird es möglich, daß insgesamt die atmosphärischen, stationären Wirbelschichtkessel für alle Leistungsklassen die gesetzlich vorgeschriebenen Werte sowohl für CO von weniger als 250 mg/m³ Rauchgas als auch für NOₓ von weniger als 500 mg/m³ bei Volllast und Teillast einhalten können.

Die gegenständlichen Merkmale der Anlage lassen sich im übrigen sehr vorteilhaft im Wege der Nachrüstung bestehender Kesselanlagen verwirklichen.

Um die Abkühlung der Rauchgase zu vermeiden, kann in bevorzugter Ausführung des Vorhabens die Wärmezufuhr unmittelbar über der Wirbelschicht erfolgen.

Die durch die unterstöchiometrische Luftzufuhr bewirkte Temperaturabsenkung kann vorteilhaft durch erhöhte Kohlezufuhr zum Wirbelbett kompensiert werden. Dadurch tritt kein Energieverlust ein, weil man das im Wirbelbett nicht genutzte Energiepotential des Kohlenstoffs bei der Oxydation des CO im Freiraum zurückgewinnt. Diese Verschiebung der Energieumsetzung vom Wirbelbett in den Freiraum bewegt sich allerdings nur in der Größenordnung von 1 - 3 %.

Zur näheren Erläuterung der Erfindung ist in der schematischen Zeichnung beispielhaft eine Ausführungsmöglichkeit einer Dampferzeugungsanlage gezeigt.

Man erkennt im Schnitt einen Wirbelschichtkessel 1 herkömmlichen Aufbaus mit einem im unteren Teil angeordneten Wirbelbett aus Kohle und Kalk, in dem sich beim Verbrennungsproze bildendes SO₂ zu Kalziumsulfat umgesetzt und mit der durch einen Pfeil gekennzeichneten Asche abgezogen wird. Hier wird Luft über eine Luftzu fuhreinrichting 6 geregelt zugeführt. Oberhalb des Wirbelbetts befindet sich für die aufsteigenden Verbrennungsgase ein Freiraum 3 sowie die übliche Dampferzeugungsanlage, die hier nicht näher beschrieben zu werden braucht. In den Freiraum münden je zwei Brenner 4, die hier mit Erdgas betrieben werden, sowie zwei Zusatzluft-Zufuhreinrichtungen 5. Die Brenner 4 dienen der Erhöhung der Freiraumtemperatur; an ihrer Stelle können natürlich auch beliebige andere Wärmequellen, z.B. elektrische, zum Einsatz gelangen. Mit ihrer Hilfe wird die Freiraumtemperatur auf Werte über 900 °C gesteigert und eine wirkungsvolle Umsetzung von CO im Rauchgas zu unschädlichem CO₂ erzielt Durch eine Reduzierung der Luftzufuhr über die Luftzufuhreinrichtung 6 wird zunächst die CO-Bildung erhöht, um die bei der Verbrennung im Wirbelbett anfallenden Stickoxide zu elementarem Stickstoff umzuwandeln, während anschließend das überschüssige CO durch Luftzufuhr über die Zusatzluft-Zufuhreinrichtungen 5 und Wärmezufuhr über die Wärmequelle 4 wiederum zu CO₂ umgesetzt wird.

Es ist selbstverständlich möglich, statt je zwei Wärmequellen 4 und Luftdüsen 5 auch nur eine einzusetzen, wobei dann die sich ergebenden Schadstoffwerte etwas höher liegen, wie der folgenden Versuchsauswertung einer Anlage herkömmlicher Anordnung, d.h. ohne Brenner und Zusatzluft-Zufuhr, sowie mit jeweils einem und zwei Brennern entnommen werden kann:

## Patentansprüche

1. Verfahren zur Dampferzeugung, insbesondere in Heizkraftwerken, mittels Verbrennung fester Brennstoffe, insbesondere Kohle, durch ein Wirbelschichtverfahren, bei dem in einer die Brennstoffe umfassenden Wirbelschicht die Verbrennung bei niedrigen Temperaturen bis zu ca. 900 °C erfolgt, wobei den Gasen oberhalb des Wirbelbettes zusätzlich Wärme zugeführt wird, **dadurch gekennzeichnet,** daß die zusätzliche Wärmezufuhr in dem Freiraum oberhalb des Wirbelbetts erfolgt, die dem Wirbelbett zuzuführende Luftmenge unter Beibehaltung der Verbrennungstemperatur unter die stöchiometrisch erforderliche Lufmenge gedrosselt und die Luftzufuhr zum Freiraum gesteigert wird.

2. Verfahren nach Anspruch 1, **dadurch gekennzeichnet,** daß die Wärmezufuhr unmittelbar über der Wirbelschicht erfolgt.

3. Verfahren nach Anspruch 1 oder 2, **dadurch gekennzeichnet,** daß die Brennstoffzufuhr zum Wirbelbett zum Ausgleich einer Temperaturabsenkung bei unterstöchiometrischer Luftzufuhr erhöht wird.

4. Anlage zur Dampferzeugung mittels Verbrennens fester Brennstoffe in einem stationären Wirbelschichtkessel, wobei in dem Kessel oberhalb einer Wirbelschicht, in der Regel aus Kohle und Kalk, ein Freiraum für die erzeugten Heizgase gebildet ist, **dadurch gekennzeichnet,** daß dem Freiraum (3) mindestens je eine Wärmequelle (4), bei spielsweise ein Brenner, zur zusätzlichen, gezielten Energiezufuhr und eine Einrichtung (5) zur Zufuhr von Zusatzluft in die im Freiraum befindlichen Verbrennungsgase zugeordnet ist.
